# FASCICULE DE BREVET EUROPEEN

(11) **EP 3 061 159 B1**
(45) Date de publication et mention de la délivrance du brevet: **27.12.2017**
(21) Numéro de dépôt: 14786922.6
(22) Date de dépôt: 22.10.2014
(51) Int. Cl.: H01R 13/62, H01R 13/453, H01F 7/02, H01R 13/629

(54) **ENSEMBLE DE PRISES ELECTRIQUES**
STECKDOSENEINHEIT
POWER OUTLET UNIT

(30) Priorité: 23.10.2013 FR 1360345
(43) Date de publication de la demande: 31.08.2016
(73) Titulaire: Schneider Electric Industries SAS, 92500 Rueil-Malmaison (FR)
(72) Inventeur: BLONDEL, Charles, F-38000 Grenoble (FR)
(74) Mandataire: Lavoix
(86) Numéro de dépôt international: PCT/EP2014/072587
(87) Numéro de publication internationale: WO 2015/059163

(56) Documents cités:
- EP-A1- 2 595 252
- WO-A1-2008/059474
- FR-A1- 2 964 501
- US-B1- 6 861 935
- "La transmission en mouvement", , 24 mai 2012 (2012-05-24), pages 1-37, XP055124759, Extrait de l'Internet: URL:http://www.binder-magnetic.com/catalog ue-aimants-permanents-icgibs-0906.pdf [extrait le 2014-06-23]

## Description

La présente invention concerne un ensemble de prises électriques comportant un socle électrique et une fiche électrique adaptée pour venir en contact électrique de façon amovible avec le socle électrique.

De manière classique, le socle électrique est fixé à un mur d'un bâtiment et est raccordé au réseau électrique, et la fiche électrique équipe un appareil électrique fonctionnant grâce au courant électrique du réseau électrique. La fiche électrique comporte deux broches mâles que l'utilisateur insère dans des ouvertures femelles complémentaires ménagées dans le socle électrique. Cette manipulation présente l'inconvénient pour l'utilisateur de devoir positionner les broches correctement dans les ouvertures, ce qui est fastidieux. De plus, l'opérateur doit fournir un effort relativement important pour enfoncer les broches dans les ouvertures.

FR-A-2964501 divulgue un ensemble de prises électriques équipé d'éléments magnétiques de positionnement permettant d'éviter à l'utilisateur de devoir orienter correctement les broches, et facilitant le branchement électrique. Cet ensemble comprend un socle électrique comportant un premier et un deuxième contacts électriques, sous la forme de broches, adaptés pour venir chacun respectivement en contact électrique avec une première et une deuxième piste électriques annulaires et concentriques de la fiche. Les broches sont mobiles entre une première position escamotée à l'intérieur du socle et une deuxième position dépassant à l'extérieur du socle.

Le socle est pourvu d'un premier élément magnétique adapté pour collaborer avec un deuxième élément magnétique équipant la fiche, de manière à générer une force magnétique apte à positionner et maintenir la fiche contre le socle et à déplacer les broches dans la deuxième position afin de permettre l'établissement d'un contact électrique avec les pistes de la fiche.

Les pistes électriques étant annulaires, il n'est pas nécessaire pour l'opérateur de se préoccuper de l'orientation angulaire de la fiche par rapport au socle afin de réaliser le branchement. De plus, l'opérateur n'a pas besoin de fournir un effort de connexion pour réaliser le branchement car les éléments magnétiques attirent automatiquement la fiche contre le socle.

Cet ensemble de prises électriques est relativement coûteux car le premier élément magnétique équipant le socle a des dimensions relativement importantes afin de permettre la mise en place des broches dans l'espace vide délimité par sa forme annulaire.

C'est à ces inconvénients qu'entend plus particulièrement remédier l'invention en proposant un ensemble de prises électriques dont le coût de fabrication est réduit.
A cet effet, l'invention a pour objet un ensemble de prises électriques comprenant un socle électrique et une fiche électrique adaptée pour venir en contact électrique de façon amovible avec le socle. Le socle comporte au moins un premier et un deuxième contacts électriques adaptés pour venir chacun respectivement en contact électrique avec une première et une deuxième piste électrique concentriques de la fiche. Les contacts électriques sont mobiles entre une première position dans laquelle ils sont escamotés à l'intérieur du socle et entre une deuxième position dans laquelle ils dépassent à l'extérieur du socle. Le socle est pourvu d'un premier élément magnétique adapté pour collaborer avec un deuxième élément magnétique équipant la fiche de manière à générer une force magnétique apte à positionner et maintenir la fiche contre le socle et à déplacer les contacts électriques dans la deuxième position afin d'établir un contact électrique entre les pistes électriques et les contacts électriques.

Conformément à l'invention, le premier élément magnétique est en forme de portion d'anneau et la première piste électrique est réalisée à partir d'un matériau apte à guider un champ magnétique généré par les éléments magnétiques lors du branchement de la fiche sur le socle.

Grâce à l'invention, la forme en portion d'anneau du premier élément magnétique permet une économie de matière par rapport à un élément magnétique annulaire. De plus, l'espace libre défini entre les extrémités de cette portion d'anneau permet de loger l'un des contacts électriques du socle, de sorte que l'encombrement de l'ensemble de prises électriques est réduit. En outre, l'utilisation d'un matériau apte à conduire et guider un champ magnétique pour réaliser la première piste électrique annulaire de la fiche permet de guider les lignes de champ magnétique, de sorte que la force magnétique dans l'entrefer défini entre les éléments magnétiques est équilibrée, ce qui permet une connexion satisfaisante.

Selon des aspects avantageux mais non obligatoires de l'invention, un tel ensemble de prises électriques peut incorporer une ou plusieurs des caractéristiques techniques suivantes, prises en toute combinaison techniquement admissible :
- La perméabilité magnétique relative de la première piste électrique est supérieure ou égale à 100.
- La conductivité électrique de la première piste électrique est supérieure ou égale à 5.10⁶ S.m⁻¹.
- La première piste électrique est réalisée à partir d'un alliage de fer
- Le premier élément magnétique s'étend sur un secteur angulaire compris entre 180 et 330°, de préférence compris entre 240 et 300°, de préférence encore de l'ordre de 270 °.
- Le deuxième élément magnétique s'étend sur un secteur angulaire compris entre 240 et 350 °, de préférence compris entre 270 et 330 °, de préférence encore de l'ordre de 300°.
- En variante, le deuxième élément magnétique a la géométrie d'un anneau fermé qui s'étend sur 360°.
- La fiche comporte une troisième piste électrique destinée à être connectée à une prise de terre.
- Les contacts électriques du socle se présentent sous la forme de broches.
- Les éléments magnétiques sont des aimants permanents dont les pôles sont orientés de sorte que les aimants s'attirent lorsque les faces de contact du socle et de la fiche sont rapprochées l'une de l'autre.

L'invention sera mieux comprise et d'autres avantages de celle-ci apparaîtront plus clairement à la lumière de la description qui va suivre d'un ensemble de prises électriques conforme à l'invention, donnée uniquement à titre d'exemple et faite en référence aux dessins annexés dans lesquels :
- la figure 1 est une vue en perspective d'un ensemble de prises électriques conforme à l'invention, l'ensemble comprenant un socle électrique et une fiche électrique ;
- la figure 2 est une vue analogue à la figure 1, des capots du socle et de la fiche n'étant pas représentés pour laisser apparaitre l'intérieur de ces éléments ;
- la figure 3 est une vue du socle selon la flèche F3 à la figure 2 ;
- la figure 4 est une coupe du socle selon la ligne IV-IV à la figure 3 ;
- la figure 5 est une vue de la fiche selon la flèche F5 à la figure 2 ;
- la figure 6 est une coupe de la fiche selon la ligne VI-VI à la figure 5 ;
- la figure 7 est une vue de la fiche selon la flèche F7 à la figure 2 ;
- la figure 8 est une coupe selon la ligne VIII-VIII à la figure 7 ;
- la figure 9 est une vue schématique de lignes de champ magnétique créées par un couple d'aimants annulaires ;
- la figure 10 est une vue schématique de lignes de champ magnétique créées par un premier aimant annulaire et un deuxième aimant en forme de portion d'anneau, une couronne étant rapportée sur l'aimant en forme de portion d'anneau, cette couronne conduisant le courant électrique et présentant une perméabilité magnétique ne perturbant pas le champ magnétique créé par les aimants ; et
- la figure 11 est une vue schématique de lignes de champ magnétique créées par un premier aimant annulaire et un deuxième aimant en forme de portion d'anneau, une couronne étant rapportée sur l'aimant en forme de portion d'anneau, cette couronne conduisant le courant électrique et présentant une perméabilité magnétique apte à modifier le champ magnétique créé par les aimants.

Les figures 1 et 2 montrent un ensemble de prises électriques 1 comprenant un socle électrique 2 ainsi qu'une une fiche électrique 3 adaptée pour venir en contact mécanique et électrique, de manière amovible, avec le socle électrique. Le socle 2 et la fiche 3 comprennent chacun un capot 20 ou 30 représenté uniquement à la figure 1.

Dans un exemple d'utilisation, le socle 2 est relié au réseau électrique et la fiche 3 équipe un appareil électrique à usage domestique, par exemple une lampe ou un appareil électroménager. Ainsi, le socle 2 est généralement fixe et la fiche 3 est mobile.

Le socle 2 et la fiche 3 comprennent chacun un corps 21 ou 31 qui est logé à l'intérieur du capot 20 ou 30, ainsi qu'une face de contact A2 ou A3 sensiblement plane. Les faces de contact A2 et A3 sont prévues pour être placées en contact l'une avec l'autre lorsque la fiche 3 est connectée au socle 2.

Le socle 2 et la fiche 3 s'étendent chacun le long d'un axe longitudinal central X2 ou X3. Pour raccorder électriquement le socle 2 et la fiche 3, un opérateur approche la fiche 3 du socle 2 en alignant les axes longitudinaux X2 et X3, de manière à mettre en contact les faces de contact A2 et A3.

Dans la suite, on qualifie de « proximaux » les éléments du socle 2 ou de la fiche 3 qui sont proches de la face de contact A2 ou A3 du socle 2 ou de la fiche 3, contrairement aux éléments qualifié de « distaux » qui en sont plus éloignés.

La fiche 3 comprend au moins deux pistes électriques 32A et 32B concentriques centrées sur l'axe longitudinal A3, visibles aux figures 1, 6 et 8 et disposées sur la face de contact A3 de la fiche 3. Aux figures 2 et 5, la première piste électrique 32A n'est pas représentée.

La première piste 32A est de forme annulaire. Elle forme un anneau fermé qui s'étend sur 360° autour de l'axe longitudinal X3. La deuxième piste 32B est cylindrique et s'étend le long de l'axe longitudinal X3, dans le volume vide délimité à l'intérieur de la forme annulaire de la première piste 32A. Les pistes 32A et 32B sont isolées électriquement l'une de l'autre et elles sont reliées chacune à un fil électrique non représenté, prévu pour être raccordé à un appareil électrique relié à la fiche 3.

Les pistes électriques 32A et 32B sont prévues pour venir chacune en contact électrique et mécanique avec un contact électrique du socle 2 qui se présente sous la forme d'une broche 22A et 22B, c'est-à-dire une tige métallique conductrice. Le socle 2 comporte ainsi deux broches 22A et 22B.

Dans une variante de l'invention non représentée, la fiche électrique 3 comporte optionnellement une troisième piste électrique destinée à être connectée à une prise de terre. Le cas échéant, la deuxième piste 32B est de forme annulaire et la troisième piste électrique est disposée dans le volume vide délimité par la deuxième piste 32B.

En référence à la figure 4, le corps 21 forme l'extrémité distale E2 du socle 2. Trois trous 212 répartis angulairement de manière homogène autour de l'axe X2, dont l'un est visible à la figure 4, sont ménagés à travers le corps 21, parallèlement à l'axe longitudinal X2. Chaque trou 212 comporte une partie de grand diamètre, du côté de l'extrémité distale E2, et une partie de diamètre réduit du côté de la face de contact A2, de manière à former un épaulement annulaire 214 à l'intérieur du corps 21.

Une chandelle 24 est montée coulissante à l'intérieur de chaque trou 212. Les chandelles 24 comprennent une partie tubulaire dont le diamètre est sensiblement égal, aux jeux fonctionnels près, au plus petit diamètre des trous 212, de manière à autoriser un mouvement de translation et de rotation, selon l'axe longitudinal X2, de la chandelle 24 par rapport au corps 21.

Un premier ressort de compression 25 est monté dans chaque trou 212, autour de la partie tubulaire de la chandelle 24. Le ressort 25 prend appui contre l'épaulement 214 du trou 212 et contre une partie annulaire 242 distale de la chandelle 24 dont le diamètre est supérieur à celui de la partie tubulaire. Le ressort 25 génère un effort R25 tendant à faire reculer la chandelle 24 en direction de l'extrémité distale E2 du socle 2.

Une vis 286 est montée coulissante à l'intérieur de chaque chandelle 24. Chaque vis 286 comporte une tête apte à venir buter contre la partie annulaire 242 de la chandelle 24, de manière à bloquer le mouvement de translation de la vis 286 par rapport à la chandelle 24 le long de l'axe longitudinal X2 et dans un sens allant de l'extrémité distale E2 du socle 2 vers la face de contact A2.

Le socle 2 comprend un poussoir 27 comportant des trous de passage pour les vis 286. Le poussoir 27 est libre de se translater, le long de l'axe X2, par rapport au corps 21. Le poussoir 27 est intercalé entre le corps 21 et un support 28 comportant des trous filetés dans lesquels sont vissées les vis 286. Ainsi, le support 28 et les vis 286 sont solidaires.

Deux trous débouchants 282 sont ménagés au travers du support 28. Chaque trou 282 comporte une partie de grand diamètre, du côté de l'extrémité distale E2, et une partie de diamètre réduit du côté de la face de contact A2, de manière à former un épaulement 284 à l'intérieur du support 28.

Les broches 22A et 22B sont logées chacune à l'intérieur de l'un des trous 282 et dépassent à l'extérieur du support 28 du côté de la face de contact A2. Chaque broche 22A et 22B comporte une collerette 222 apte à venir en butée contre l'épaulement 284 du trou 282.

Un deuxième ressort de compression 29 est monté autour de chaque broche 22A et 22B, dans le trou 282 recevant la broche 22A ou 22B. Les ressorts 29 prennent appui chacun contre l'épaulement 284 du trou 282 et contre la collerette 222 de la broche 22A ou 22B. Les ressorts 29 génèrent un effort R29 tendant à faire sortir les broches hors du capot 20, c'est-à-dire les faire avancer le long de l'axe longitudinal X2 dans un sens allant de l'extrémité distale E2 du socle 2 vers la face de contact A2.

Pour assurer un contact mécanique et électrique franc entre le socle 2 et la fiche 3 lors du branchement, l'ensemble de prises électriques 1 comprend un premier et un deuxième éléments magnétiques 23 et 33 générant, lorsque la fiche 3 est rapprochée du socle 2, une force magnétique M1 permettant de positionner et de maintenir la fiche 3 sur le socle 2 de manière à ce que les pistes électriques 32A et 32B viennent respectivement en contact électrique et mécanique avec les contacts 22A et 22B du socle 2.

Le premier élément magnétique 23 est un aimant permanent qui équipe la face de contact A2 du socle 2 et qui a la forme d'une portion d'anneau, autrement dit un anneau ouvert, s'étendant sur un secteur angulaire α23 compris entre 180 et 330°, de préférence compris entre 240 et 300°. Dans l'exemple représenté sur la figure 3, le secteur angulaire α23 est environ égal à 270°. On note E23 et E'23 les extrémités du premier aimant 23, entre lesquelles est mesuré le secteur angulaire α23.

Une couronne 26 est intercalée entre le support 28 et le premier élément magnétique 23. Le support 28, la couronne 26 et le premier aimant 23 sont solidaires. La couronne 26 a la forme d'une portion d'anneau qui s'étend sur un secteur angulaire égal au secteur angulaire α23 du premier aimant 23.

On note D23 un diamètre intérieur D23 du premier aimant 23 et de la couronne 26. Un diamètre extérieur D'23 du premier aimant 23 et de la couronne 26 est strictement supérieur au diamètre intérieur D23.

La première broche 22A traverse l'espace libre délimité entre les extrémités E23 et E'23 du premier élément magnétique 23 et, de manière similaire, entre les extrémités de la couronne 26. Une distance D22 entre l'axe longitudinal X2 et la première broche 22A est comprise entre le diamètre intérieur D23 et le diamètre extérieur D'23 du premier élément magnétique 23.

Le capot 20 du socle 2 est équipé de deux paires de volets 202A et 202B escamotables et de moyens élastiques de rappel des volets 202A et 202B en position fermée tels que des ressorts de torsion, non visibles sur les figures. Les volets 202A et 202B obstruent des ouvertures 203 aménagées dans le capot 20, sur la face de contact A2, de manière à autoriser la sortie des broches 22A et 22B hors du capot 20.

Comme visible aux figures 6 et 8, le deuxième élément magnétique 33 est un aimant permanent disposé à l'intérieur de la fiche 3, sous la première piste électrique 32A. Le deuxième aimant 33 a la forme d'une portion d'anneau, autrement dit un anneau ouvert, s'étendant sur un secteur angulaire α33 compris entre 240 et 350°, de préférence compris entre 270 et 330°. Dans l'exemple représenté sur les figures, le secteur angulaire α33 est environ égal à 300°. On note E33 et E'33 les extrémités du deuxième aimant 33, entre lesquelles est mesuré le secteur angulaire α33.

Les pôles nord et sud des premier et deuxième aimants 23 et 33 sont orientés de sorte que les aimants 23 et 33 s'attirent lorsque les faces de contact A2 et A3 du socle 2 et de la fiche 3 sont rapprochées l'une de l'autre.

Le fonctionnement est le suivant. Lorsque la fiche 3 se situe à une distance suffisamment éloignée du socle 2, la force magnétique M1 est absente ou trop faible pour agir sur l'ensemble de prises électriques 1. Le premier ressort 25 du socle 2 repousse la chandelle 24 vers l'extrémité distale E2 du socle 2, ce qui a pour effet de déplacer le support 28, la couronne 26 et le premier élément magnétique 23 contre le poussoir 27 qui se retrouve comprimé entre le corps 21 et le support 28. Dans cette première configuration visible sur les figures, les broches 22A et 22B sont rentrées à l'intérieur du capot 20 et les volets 202A et 202B sont fermés.

Lorsqu'un opérateur rapproche la fiche 3 du socle 2, la force magnétique M1 attire le premier aimant 23 vers la fiche 3, de sorte que le premier aimant 23, la couronne 26 et le support 28 se déplacent en translation, le long de l'axe X et dans une direction allant de l'extrémité distale E2 du socle 2 vers la face de contact A2. Les vis 286 étant solidaires du support 28, elles entrainent les chandelles 24 en direction de la face de contact A2, à l'encontre de la force de rappel R25 exercée par le premier ressort 25. Le premier ressort 25 se comprime et les chandelles 24 repoussent le poussoir 27 vers la face de contact A2. Le poussoir 27 s'éloigne ainsi du corps 21 et suit le mouvement du support 28.

Les broches 22A et 22B sortent alors du capot 20 en entrainant les volets 202A et 202B en position ouverte, jusqu'à ce qu'elles atteignent une position dans laquelle elles font saillie à l'extérieur de la face de contact A2, de manière à être apte à venir en contact avec la fiche 3.

Lorsque la face de contact A3 de la fiche 3 entre en contact avec la face de contact A2 du socle 2, la première piste 32A de la fiche 3 appuie sur la première broche 22A et la deuxième piste 32B appuie sur la deuxième broche 22B, de manière à établir un contact électrique et mécanique. La fiche 3 repousse ainsi les broches 22A et 22B à l'encontre des forces de rappel R29 exercées par les deuxièmes ressorts 29. Les deuxièmes ressorts 29 assurent ainsi un contact mécanique et électrique franc entre les broches 22A et 22B et les pistes 32A et 32B.

La force magnétique M1 attire automatiquement la face de contact A3 de la fiche 3 contre la face de contact A2 du socle 2, dans une position où les axes A2 et A3 sont alignés. Ainsi, l'opérateur n'a pas à fournir un effort pour réaliser la connexion mécanique entre la fiche 3 et le socle 2, ni à aligner précisément les axes A2 et A3. De plus, l'orientation angulaire de la fiche 3 par rapport au socle 2, autour des axes A2 et A3, n'est pas déterminante pour réaliser le raccordement électrique. L'utilisateur n'a pas besoin de se préoccuper de l'orientation angulaire de la fiche 3 par rapport au socle 2 car les pistes 32A et 32B de la fiche 3 s'étendent sur 360°, ce qui facilite l'opération de connexion.

La figure 9 représente deux aimants 100 et 200 de forme annulaire formant chacun un contour fermé, c'est à dire s'étendant chacun sur 360°. Les aimants 100 et 200 sont légèrement espacés l'un de l'autre de manière à délimiter un entrefer E, et sont alignés le long d'un axe X. Les aimants 100 et 200 sont à symétrie de révolution et génèrent des lignes de champ magnétique L100 en forme de tore à symétrie de révolution autour de l'axe X. Ces lignes de champ L100 s'étendent autour des aimants 100 et 200, notamment entre les aimants 100 et 200, dans la zone d'entrefer E, où elles sont parallèles à l'axe X.

Un ensemble de prises électriques de l'art antérieur équipé avec les aimants 100 et 200 de la figure 9 permet de générer une force magnétique répartie de manière homogène sur 360°, centrée sur l'axe longitudinal X de la fiche et du socle et parallèle à l'axe longitudinal. Ceci assure une connexion satisfaisante entre la fiche et le socle mais nécessite l'utilisation d'aimants 100 et 200 de dimensions importantes afin de pouvoir loger les broches dans l'espace vide délimité par la forme annulaire de l'aimant 200 du socle 2. Un ensemble de prises électriques de l'art antérieur présente donc un coût de fabrication et un encombrement importants.

La figure 10 montre deux aimants 101 et 201 qui sont légèrement espacés l'un de l'autre de manière à délimiter un entrefer E, et qui sont alignés le long d'un axe longitudinal X. L'aimant 101 est de forme annulaire et forme un contour fermé, c'est à dire qu'il s'étend sur 360°. L'aimant 201 est en forme d'anneau ouvert et s'étend sur un secteur angulaire égal à 270°, comme représenté en projection en partie haute de la figure 10.

Une couronne 301 est disposée contre l'aimant 101, du côté de l'aimant 201. La couronne 301 est réalisée à partir d'un matériau tel que le cuivre, qui conduit l'électricité mais qui n'est pas un conducteur magnétique. La couronne 301 ne modifie pas le champ magnétique créé par les aimants 101 et 201.

L'aimant 201 ne présentant pas une symétrie de révolution autour de l'axe X, les lignes de champ magnétique L101 générées par les aimants 101 et 201 ne présentent pas non plus une symétrie de révolution, on observe un déséquilibre des lignes de champ. Par conséquent, la force magnétique générée par les aimants 101 et 201 n'est pas répartie de manière homogène autour de l'axe X.

En équipant un ensemble de prises électriques non conforme à l'invention avec les aimants 101 et 201 de la figure 10, et avec la couronne 301 en tant que piste électrique pour la fiche 3, la force magnétique générée par les aimants n'est pas homogène autour de l'axe longitudinal de l'ensemble de prises électriques. Par conséquent, lors du raccordement entre la fiche et le socle, la fiche ne se centre pas correctement sur le socle, ce qui n'est pas satisfaisant. Toutefois, cette géométrie permet de disposer une broche du socle dans l'espace libre délimité entre les extrémités de l'aimant 201, ce qui entraine un gain de matière et un gain de place.

La figure 11 montre les aimants 23 et 33 de l'ensemble de prises électriques 1 conforme à l'invention. La première piste 32A de la fiche 3 est disposée contre l'aimant 33 de la fiche 3. La première piste électrique 32A est réalisée à partir d'un matériau qui conduit le champ magnétique, ce qui permet de modifier le parcours des lignes de champ L102 présentes au niveau de l'entrefer E et équilibre les lignes de champ L102 dans l'entrefer E.

Pour assurer le guidage des lignes de champ L102, la perméabilité magnétique relative de la première piste électrique 32A est supérieure ou égale à 100.

Pour un matériau donné de perméabilité magnétique µ, la perméabilité magnétique µ est le produit de la perméabilité magnétique du vide µ0 par la perméabilité magnétique relative µR de ce matériau : µ = µ0.µR.

µ0 est une constante universelle, la constante magnétique, qui vaut 4π×0⁻⁷ H/m.

La conductivité électrique de la première piste électrique 32A est supérieure ou égale à 5.10⁶ S.m⁻¹.

Par exemple, la première piste électrique 32A est réalisée à partir d'un alliage de fer.

## Revendications

1. Ensemble de prises électriques (1) comprenant un socle (2) électrique et une fiche (3) électrique adaptée pour venir en contact électrique de façon amovible avec le socle (2), le socle (2) comportant au moins un premier et un deuxième contacts électriques (22A, 22B) adaptés pour venir chacun respectivement en contact électrique avec une première et une deuxième piste électrique (32A, 32B) concentriques de la fiche (3), les contacts électriques (22A, 22B) étant mobiles entre une première position dans laquelle ils sont escamotés à l'intérieur du socle (2) et entre une deuxième position dans laquelle ils dépassent à l'extérieur du socle (2), le socle (2) étant pourvu d'un premier élément magnétique (23) adapté pour collaborer avec un deuxième élément magnétique (33) équipant la fiche (3) de manière à générer une force magnétique (M1) apte à positionner et maintenir la fiche (3) contre le socle (2) et à déplacer les contacts électriques (22A, 22B) dans la deuxième position afin d'établir un contact électrique entre les pistes électriques (32A, 32B) et les contacts électriques (22A, 22B),
l'ensemble de prises électriques (1) étant **caractérisé en ce que** le premier élément magnétique (23) est en forme de portion d'anneau et **en ce que** la première piste électrique (32A) est réalisée à partir d'un matériau apte à guider un champ magnétique (L102) généré par les éléments magnétiques (23, 33) lors du branchement de la fiche (3) sur le socle (2).

2. Ensemble de prises électriques (1) selon la revendication 1, **caractérisé en ce que** la perméabilité magnétique relative de la première piste électrique (32A) est supérieure ou égale à 100.

3. Ensemble de prises électriques (1) selon l'une des revendications précédentes, **caractérisé en ce que** la conductivité électrique de la première piste électrique (32A) est supérieure ou égale à 5.10⁶ S.m⁻¹.

4. Ensemble de prises électriques (1) selon l'une des revendications précédentes, **caractérisé en ce que** la première piste électrique (32A) est réalisée à partir d'un alliage de fer.

5. Ensemble de prises électriques (1) selon l'une des revendications précédentes, **caractérisé en ce que** le premier élément magnétique (23) s'étend sur un secteur angulaire (α23) compris entre 180 et 330°, de préférence compris entre 240 et 300°, de préférence encore de l'ordre de 270°.

6. Ensemble de prises électriques (1) selon l'une des revendications précédentes, **caractérisé en ce que** le deuxième élément magnétique (33) s'étend sur un secteur angulaire (α33) compris entre 240 et 350°, de préférence compris entre 270 et 330°, de préférence encore de l'ordre de 300°.

7. Ensemble de prises électriques (1) selon l'une des revendications 1 à 5, **caractérisé en ce que** le deuxième élément magnétique (33) a la géométrie d'un anneau fermé qui s'étend sur 360°.

8. Ensemble de prises électriques (1) selon l'une des revendications précédentes, **caractérisé en ce que** la fiche (3) comporte une troisième piste électrique destinée à être connectée à une prise de terre.

9. Ensemble de prises électriques (1) selon l'une des revendications précédentes, **caractérisé en ce que** les contacts électriques (22A, 22B) du socle se présentent sous la forme de broches (22A, 22B).

10. Ensemble de prises électriques (1) selon l'une des revendications précédentes, **caractérisé en ce que** les éléments magnétiques (23, 33) sont des aimants permanents dont les pôles sont orientés de sorte que les aimants (23, 33) s'attirent lorsque les faces de contact (A2, A3) du socle (2) et de la fiche (3) sont rapprochées l'une de l'autre.

## Patentansprüche

1. Elektrische Steckdoseneinheit (1), einen elektrischen Sockel (2) und einen elektrischen Stecker (3) aufweisend, der dazu angepasst ist, auf lösbare Weise mit dem Sockel (2) in elektrischen Kontakt zu kommen, wobei der Sockel (2) mindestens einen ersten und einen zweiten elektrischen Kontakt (22A, 22B) aufweist, die dazu angepasst sind, jeweils mit einer ersten bzw. einer zweiten konzentrischen Strombahn (32A, 32B) des Steckers (3) in elektrischen Kontakt zu kommen, wobei die elektrischen Kontakte (22A, 22B) zwischen einer ersten Position, in der sie in das Innere des Sockels (2) zurückgezogen sind, und einer zweiten Position beweglich sind, in der sie vom Sockel (2) nach außen vorstehen, wobei der Sockel (2) mit einem ersten magnetischen Element (23) versehen ist, das dazu angepasst ist, mit einem zweiten magnetischen Element (33), mit dem der Stecker (3) ausgestattet ist, zusammenzuwirken, um eine magnetische Kraft (M1) zu erzeugen, die in der Lage ist, den Stecker (3) am Sockel (2) anzuordnen und zu halten und die elektrischen Kontakte (22A, 22B) in die zweite Position zu verlagern, um einen elektrischen Kontakt zwischen den Strombahnen (32A, 32B) und den elektrischen Kontakten (22A, 22B) herzustellen,
wobei die elektrische Steckdoseneinheit (1) **dadurch gekennzeichnet ist, dass** das erste magnetische Element (23) in Form eines Ringabschnitts vorliegt, und dass die erste Strombahn (32A) aus einem Material hergestellt ist, das in der Lage ist, ein durch die magnetischen Elemente (23, 33) erzeugtes Magnetfeld (L102) beim Anschluss des Steckers (3) am Sockel (2) zu leiten.

2. Elektrische Steckdoseneinheit (1) nach Anspruch 1, **dadurch gekennzeichnet, dass** die relative magnetische Permeabilität der ersten Strombahn (32A) höher als oder gleich 100 ist.

3. Elektrische Steckdoseneinheit (1) nach einem der vorhergehenden Ansprüche, **dadurch gekennzeichnet, dass** die elektrische Leitfähigkeit der ersten Strombahn (32A) höher als oder gleich 5.10⁶ S.m⁻¹ ist.

4. Elektrische Steckdoseneinheit (1) nach einem der vorhergehenden Ansprüche, **dadurch gekennzeichnet, dass** die erste Strombahn (32A) aus einer Eisenlegierung hergestellt ist.

5. Elektrische Steckdoseneinheit (1) nach einem der vorhergehenden Ansprüche, **dadurch gekennzeichnet, dass** sich das erste magnetische Element (23) über einen Winkelsektor (α23) erstreckt, der zwischen 180 und 330°, vorzugsweise zwischen 240 und 300°, noch bevorzugter um die 270° beträgt.

6. Elektrische Steckdoseneinheit (1) nach einem der vorhergehenden Ansprüche, **dadurch gekennzeichnet, dass** sich das zweite magnetische Element (33) über einen Winkelsektor (α33) erstreckt, der zwischen 240 und 350°, vorzugsweise zwischen 270 und 330°, noch bevorzugter um die 300° beträgt.

7. Elektrische Steckdoseneinheit (1) nach einem der Ansprüche 1 bis 5, **dadurch gekennzeichnet, dass** das zweite magnetische Element (33) die Geometrie eines geschlossenen Rings hat, der sich über 360° erstreckt.

8. Elektrische Steckdoseneinheit (1) nach einem der vorhergehenden Ansprüche, **dadurch gekennzeichnet, dass** der Stecker (3) eine dritte Strombahn aufweist, die dazu bestimmt ist, an eine Massesteckdose angeschlossen zu werden.

9. Elektrische Steckdoseneinheit (1) nach einem der vorhergehenden Ansprüche, **dadurch gekennzeichnet, dass** sich die elektrischen Kontakte (22A, 22B) des Sockels in Form von Stiften (22A, 22B) darstellen.

10. Elektrische Steckdoseneinheit (1) nach einem der vorhergehenden Ansprüche, **dadurch gekennzeichnet, dass** die magnetischen Elemente (23, 33) Permanentmagnete sind, deren Pole so ausgerichtet sind, dass sich die Magnete (23, 33) anziehen, wenn die Kontaktflächen (A2, A3) des Sockels (2) und des Steckers (3) einander angenähert sind.

## Claims

1. Electrical outlet assembly (1) comprising an electrical socket (2) and an electrical plug (3) which is adapted to come into electrical contact in a removable manner with the socket (2), the socket (2) comprising at least one first and one second electrical contact (22A, 22B) which are each adapted respectively to come into electrical contact with a first and a second electrical track (32A, 32B) concentric with the plug (3), the electrical contacts (22A, 22B) being mobile between a first position in which they are retracted inside the socket (2) and between a second position in which they protrude outside the socket (2), the socket (2) being provided with a first magnetic element (23) which is adapted to cooperate with a second magnetic element (33) equipping the plug (3) so as to generate a magnetic force (M1) which is able to position and retain the plug (3) against the socket (2) and to displace the electrical contacts (22A, 22B) into the second position in order to establish an electrical contact between the electrical tracks (32A, 32B) and the electrical contacts (22A, 22B),
the electrical outlet assembly (1) being **characterised in that** the first magnetic element (23) is in the form of a ring portion and **in that** the first electrical track (32A) is produced from a material which is able to guide a magnetic field (L102) generated by the magnetic elements (23, 33) during connection of the plug (3) on the socket (2).

2. Electrical outlet assembly (1) according to claim 1, **characterised in that** the relative magnetic permeability of the first electrical track (32A) is greater than or equal to 100.

3. Electrical outlet assembly (1) according to one of the preceding claims, **characterised in that** the electrical conductivity of the first electrical track (32A) is greater than or equal to 5.10⁶ S.m⁻¹.

4. Electrical outlet assembly (1), according to one of the preceding claims, **characterised in that** the first electrical track (32A) is produced from an iron alloy.

5. Electrical outlet assembly (1) according to one of the preceding claims, **characterised in that** the first magnetic element (23) extends over an angular sector (α23) of between 180 and 330°, preferably of between 240 and 300°, more preferably of the order of 270°.

6. Electrical outlet assembly (1) according to one of the preceding claims, **characterised in that** the second magnetic element (33) extends over an angular sector (α33) of between 240 and 350°, preferably of between 270 and 330°, more preferably of the order of 300°.

7. Electrical outlet assembly (1) according to one of the claims 1 to 5, **characterised in that** the second magnetic element (33) has the geometry of a closed ring which extends over 360°.

8. Electrical outlet assembly (1) according to one of the preceding claims, **characterised in that** the plug (3) comprises a third electrical track which is intended to be connected to an earth connection.

9. Electrical outlet assembly (1) according to one of the preceding claims, **characterised in that** the electrical contacts (22A, 22B) of the socket have the shape of pins (22A, 22B).

10. Electrical outlet assembly (1) according to one of the preceding claims, **characterised in that** the magnetic elements (23, 33) are permanent magnets, the poles of which are orientated such that the magnets (23, 33) are attracted when the contact faces (A2, A3) of the socket (2) and of the plug (3) are brought together.
